# EUROPÄISCHE PATENTSCHRIFT

(11) **EP 1 253 329 B1**
(45) Veröffentlichungstag und Bekanntmachung des Hinweises auf die Patenterteilung: **25.08.2004**
(21) Anmeldenummer: 02006632.0
(22) Anmeldetag: 25.03.2002
(51) Int. Cl.: F15B 15/14

(54) **Druckmittelzylinder mit einer Verdrehsicherung**
Pressure fluid actuator with means for preventing rotation
Vérin à pression fluidique avec dispositif anti-rotation

(30) Priorität: 24.04.2001 DE 10120026
(43) Veröffentlichungstag der Anmeldung: 30.10.2002
(73) Patentinhaber: Rexroth Mecman GmbH, 30453 Hannover (DE)
(72) Erfinder: Engelke, Heinz-Jürgen, 30655 Hannover (DE); Fortmann, Norbert, Dipl.-Ing., 30163 Hannover (DE); Liesenhoff, Thomas, Dipl.-Ing., 30159 Hannover (DE); Müller, Jens, Dipl.-Ing., 28865 Lilienthal (DE)
(74) Vertreter: Maiwald Patentanwalts GmbH

(56) Entgegenhaltungen:
- DE-A- 3 241 233
- US-A- 3 180 236
- US-A- 4 896 584
- PATENT ABSTRACTS OF JAPAN vol. 005, no. 076 (M-069), 20. Mai 1981 (1981-05-20) -& JP 56 024203 A (KUWABARA NORIOKI), 7. März 1981 (1981-03-07)
- "PISTON IS A ROTATIONAL KILLER" , DESIGN ENGINEERING, MORGAN-GRAMPIAN LTD. LONDON, GB, PAGE(S) 9 XP000622148 ISSN: 0308-8448 * Zusammenfassung *

## Beschreibung

Die Erfindung betrifft einen Druckmittelzylinder mit einer Verdrehsicherung, im Wesentlichen bestehend aus einem Druckmittelzylinderrohr mit nicht-kreisförmigem Innenquerschnitt, in dem ein endseitig mit einer Kolbenstange koaxial in Verbindung stehendes Kolbenelement untergebracht ist.

Derartige Druckmittelzylinder werden insbesondere in der Automatisierungstechnik in vielfältiger Weise angewendet, um eine lineare Stellkraft über eine Druckbeaufschlagung des Kolbenelements zu erzeugen. Als Druckmittelzylinder kann hier sowohl eine Hydraulikflüssigkeit als auch Druckluft verwendet werden.

Ein gattungsgemäßer Druckmittelzylinder ist aus der DE 24 31 706 Al bekannt. Das Druckmittelzylinderrohr hat einen mehreckigen Innenquerschnitt, der mit einem korrespondierend ausgestalteten Kolben zur Bildung einer Verdrehsicherung für die hiervon abgehende Kolbenstange zusammenwirkt. Durch die mehreckige Formgebung ist sichergestellt, dass ein an der Kolbenstange angreifendes Moment nicht zu einer Verdrehung der Kolbenstange führt, was für bestimmte Anmeldungsfälle erforderlich ist.

Weiterhin ist es im Stand der Technik allgemein bekannt, zum Zwecke einer derartigen Verdrehsicherung die Kolbenstange selbst mit einem nicht-kreisförmigen Querschnitt auszuführen, die dann zur Verdrehsicherung über eine entsprechende Dichtungsanordnung mit einem korrespondierend ausgestalteten Durchbruch innerhalb des Zylinderdeckels des Druckmittelzylinders zusammenwirkt. Das Druckmittelzylinderrohr sowie der innenliegende Kolben können dann in herkömmlicher Weise kreisförmig ausgebildet sein. Die Kolbenstange weist meist eine mehreckige oder elliptische Querschnittsform auf.

Gemäß einer weiteren im Stand der Technik zur Realisierung einer Verdrehsicherung bei Druckmittelzylindern allgemein bekannten Lösung werden zwei kreisquerschnittförmige Kolbenstangen verwendet, die beide parallel beabstandet am Kolben angebracht sind und durch entsprechende Durchbrüche im Zylinderdeckel geführt sind. Auch hier kann das Druckmittelzylinderrohr sowie der innenliegende Kolben wiederum einen kreisförmigen Querschnitt erhalten.

Aus der JP 56 024 203 geht ein ebenfalls gattungsgemäßer verdrehgesicherter . Druckmittelzylinder hervor. Das Druckmittelzylinderrohr weist einen im Wesentlichen quadratischen Querschnitt auf und wirkt mit einem korrespondierend geformten Kolbenelement zusammen. Koaxial am Kolbenelement ist eine Kolbenstange mittels einer Schraubverbindung befestigt. Es ist von Nachteil, dass dieser verdrehgesicherte Druckmittelzylinder nicht in einem nicht-verdrehgesicherten Betriebszustand bringbar ist.

In der Praxis werden Druckmittelzylinder meist in einer nicht-verdrehgesicherten sowie in einer verdrehgesicherten Variante angeboten, um hieraus je nach dem beabsichtigten Einsatzfall eine entsprechende Auswahl treffen zu können. Damit diese beiden Varianten bereitgestellt werden können, sind entsprechend ausgebildete variantenspezifische Bauteile erforderlich. So sind meist bei der verdrehgesicherten Variante eines Druckmittelzylinders das Druckmittelzylinderrohr und der korrespondierende Kolben nicht-kreisförmig auszugestalten, wogegen bei der nicht-verdrehgesicherten Variante der herkömmliche kreisförmige Querschnitt verwendet wird. Hierauf sind zudem die verwendeten Dichtelemente und andere Kleinteile entsprechend abzustimmen.

Es ist daher die Aufgabe der vorliegenden Erfindung, die in Folge einer verdrehgesicherten sowie nicht-verdrehgesicherten Variante eines Druckmittelzylinders entstehende Bauteilanzahl zu reduzieren.

Die Aufgabe wird ausgehend von einem Druckmittelzylinder gemäß dem Oberbegriff des Anspruchs 1 in Verbindung mit dessen kennzeichnenden Merkmalen gelöst. Die abhängigen Ansprüche geben vorteilhafte Weiterbildungen der Erfindung wieder.

Die Erfindung schließt die technische Lehre ein, dass ein Kolbenelement des Druckmittelzylinders einen kreisförmigen Querschnitt besitzt und von einem hiermit verbundenen, jedoch bezüglich des Kolbenelements verdrehbaren Adapterringelement mit korrespondierender kreisförmiger innerer Mantelfläche umgeben ist, dessen äußere Mantelfläche wiederum korrespondierend zum nicht-kreisförmigen Innenquerschnitt des Druckmittelzylinderrohrs geformt ist, wobei ein Mittel zum Arretieren des Adapterringelements am Kolbenelement vorgesehen ist.

Der Vorteil einer derartigen Ausbildung eines Druckmittelzylinders liegt darin, dass nunmehr nur eine Baureihe erforderlich ist, um sowohl eine verdrehgesicherte als auch eine nicht-verdrehgesicherte Variante des Druckmittelzylinders zu realisieren. Soll der erfindungsgemäße Druckmittelzylinder eine verdrehgesicherte Eigenschaft haben, so ist lediglich in einfacher Weise das Adapterringelement am Kolbenelement zu arretieren, so dass eine Relativbewegung zwischen beiden Bauteilen nicht mehr möglich ist und infolge des nicht-kreisförmigen Innenquerschnitts des Druckmittelzyinderrohrs, der mit dem korrespondierend ausgebildeten, fest auf dem Kolbenelement sitzenden Adapterringelement zusammenwirkt, die Verdrehsicherung erfolgt. Soll die Verdrehsicherung aufgehoben werden, um insoweit eine nicht-verdrehgesicherte Variante des Druckmittelzylinders bereitzustellen, so ist das Mittel zum Arretieren des Adapterringelementes am Kolbenelement lediglich zu lösen. Die erfindungsgemäße funktionsintegrierte Bauweise des Druckmittelzylinders reduziert die Anzahl der erforderlichen Bauteile zur Bereitstellung beider Varianten erheblich.

Vorzugsweise ist das Mittel zum Arretieren des Adapterringelements zum Kolbenelement nach Art eines Stifts ausgebildet, der in eine radial durch das Kolbenelement sowie das Adapterringelement verlaufende korrespondierende Stiftbohrung steckbar ist. Einen optimalen Kompromiss zwischen der Haltbarkeit der Verdrehsicherung gegenüber eines an der Kolbenstange angreifenden Moments einerseits und dem hiermit verbundenen Bauteileaufwand andererseits stellt die Anordnung genau zweier Stifte innerhalb einander beabstandet angeordneter korrespondierender Stiftbohrungen dar. Daneben ist es auch denkbar, das Mittel zum Arretieren des Adapterringelements am Kolbenelement nach Art mindestens einer Schraube auszubilden, die in eine Gewindebohrung am Kolbenelement einschraubbar ist, um das Adapterringelement zu klemmen. Die Gewindebohrung kann auch in analoger Weise seitens des Adapterringelements angebracht sein. Auch andere, dem Fachmann allgemein bekannte formschlüssig oder kraftschlüssig wirkende Mittel zum Arretieren können an dieser Stelle eingesetzt werden.

Gemäß einer weiteren, die Erfindung verbessernden Maßnahme ist das Adapterringelement über eine nutförmige außenradiale Ausnehmung am Kolbenelement formschlüssig verdrehbar angeordnet. Diese formschlüssige Verbindung beider Bauteile ist einfach herzustellen und gestattet eine gute Verdrehbarkeit des Adapterringelementes, wobei gleichzeitig eine relative axiale Bewegung wirkungsvoll vermieden wird. Um eine einfache Montage des Adapterringelements in die nutförmige Ausnehmung am Kolbenelement zu ermöglichen, kann das Kolbenelement zweischalig aufgebaut sein, wobei die Trennung im Bereich der nutförmigen Ausnehmung vorgesehen ist. Alternativ hierzu ist es auch denkbar, das Adapterringelement entsprechend zweiteilig auszuführen.

Das Adapterringelement besteht vorzugsweise aus Kunststoff und ist im Spritzgießverfahren hergestellt. Bei der Herstellung kann in das Adapterringelement mindestens ein Permanentmagnet eingegossen werden, um eine Detektion der Kolbenstellung mittels eines außen am Druckmittelzylinderrohr angebrachten induktiven Sensors zu gewährleisten. Vorteilhafterweise kann außen am Druckmittelzylinderrohr weiterhin mindestens ein achsparallel verlaufender Befestigungssteg angeformt zu sein, um hieran einen solchen Sensor oder ein Ventil zur Beaufschlagung des Druckmittelzylinders unmittelbar lösbar zu befestigen. Die stegartige Ausbildung der Befestigung hat gegenüber einer nutartigen Ausbildung den Vorteil, dass sich Verschmutzungen hieran schwerer festsetzen als innerhalb von Nuten. Dieser Aspekt gewinnt insbesondere bei einem Einsatz des Druckmittelzylinders in der Lebensmittelindustrie an Bedeutung, wo strenge Hygienevorschriften zu beachten sind.

Gemäß einer weiteren, die Erfindung verbessernden Maßnahme ist im Bereich zwischen dem Kolbenelement und der Innenwandung des Druckmittelzylinderrohrs mindestens ein im Wesentlichen ringförmiges Dichtelement angeordnet, welches dynamisch dichtend mit der Innenwandung des Druckmittelzylinderrohrs zusammenwirkt und insoweit eine an den nicht-kreisförmigen Querschnitt angepasste Außenkontur besitzt. Innenradial ist das Dichtelement kreisförmig ausgebildet, um eine Verdrehung relativ zum Kolbenelement zu ermöglichen. Speziell können hierfür genau zwei auf dem Kolbenelement axial beabstandet angeordnete ringförmige Dichtelemente vorgesehen werden, die das Adapterringelement axial einschließen, und die zur dynamischen Abdichtung gemeinsam eine doppelseitige Lippendichtung bilden. Diese Anordnung zeichnet sich durch einen besonders kompakten Aufbau aus, wobei infolge der doppelseitigen Lippendichtung hervorragende dynamische Dichtungseigenschaften erzielt werden. Das eine relative Verdrehung ermöglichende und einen gleichzeitigen Halt bietende Zusammenwirken des Dichtelements am Kolbenelement erfolgt vorteilhafterweise über einen umlaufenden Haltering oder eine Haltenut am Kolbenelement.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: einen Längsschnitt durch einen erfindungsgemäß ausgebildeten Druckmittelzylinder, und
- Figur 2: einen Querschnitt durch den Druckmittelzylinder gemäß Figur 1 entlang des Schnitts D-D.

Der in der Figur 1 größtenteils (ohne Zylinderbodenelement sowie Zylinderdeckelelement) dargestellte Druckmittelzylinder besitzt ein Druckmittelzylinderrohr 1, in dem ein Kolbenelement 2 längsverschiebbar angeordnet ist. Vom Kolbenelement 2 geht eine Kolbenstange 3 ab. Das Druckmittelzylinderrohr 1 besteht hier aus einem extrudierten Hohlprofil aus Metall und weist einen achteckigen Innenquerschnitt auf. Das Druckmittelzylinderrohr 1 korrespondiert mit dem Kolbenelement 2 über ein verdrehbares Adapterringelement 4, dessen äußere Mantelfläche 5 korrespondierend zum achteckigen Innenquerschnitt des Druckmittelzylinderrohres 1 geformt ist. Das Adapterringelement 4 ist über eine nutförmige außenradiale Ausnehmung am Kolbenelement 2 formschlüssig verdrehbar gehalten.

Das Kolbenelement 2 besteht hier aus zwei identischen Halbschalen und ist über eine Schraube 6 endseitig mit der Kolbenstange 3 verbunden. In dem Adapterringelement 4 ist ein Permanentmagnet 7 integriert, so dass eine zuverlässige Detektion der Kolbenstellung mittels eines außen am Druckmittelzylinderrohr 1 angebrachten (hier nicht dargestellten) Sensors möglich ist. Weiterhin sind im Bereich zwischen dem Kolbenelement 4 einerseits und der Innenwandung des Druckmittelzylinderrohres 1 andererseits zwei ringförmige Dichtelemente 8a, 8b angeordnet. Die Dichtelemente 8a, 8b sind formschlüssig über einen umlaufenden Haltering 9 axial beabstandet am Kolbenelement 4 verdrehbar befestigt. Die Dichtelemente 8a, 8b kommen dichtend an der Innenwandung des Druckmittelzylinderrohres 1 über in diesem Bereich angeformte Dichtlippen zur Anlage und weisen insoweit hier einen nicht-kreisförmigen Außenquerschnitt auf. Beide Dichtringe 8a, 8b bilden gemeinsam eine doppelseitige Lippendichtung.

Durch die vorstehend beschriebene bauliche Anordnung ist trotz des nicht-kreisförmigen Innenquerschnitts des Druckmittelzylinderrohres 1 die Kolbenstange 3 bei einem hieran angreifenden Moment drehbar, weil eine Relativbewegung zwischen dem Kolbenelement 2 und dem hierauf verdrehbaren Adapterringelement 4 möglich ist. Für eine Umrüstung auf eine verdrehgesicherte Variante kann diese relative Verdrehbarkeit blockiert werden. Zu diesem Zwecke ist ein Stift 10 vorgesehen, der in eine radial durch das Kolbenelement 2 einerseits sowie das Adapterringelement 4 andererseits verlaufende korrespondierende Stiftbohrung gesteckt wird.

Gemäß Figur 2 sind hierfür aus Gründen einer optimalen Belastungsverteilung genau zwei Stifte 10', 10" vorgesehen, welche einander beabstandet gegenüberliegend angeordnet sind. Das Druckmittelzylinderrohr 1 ist an seiner Stirnfläche mit mehreren Bohrungen 11 ausgestattet, worüber mittels selbstschneidender Schrauben die Befestigung des - hier nicht dargestellten - Zylinderbodenelements bzw. des Zylinderdeckelelements erfolgt. Weiterhin sind außen am Druckmittelzylinderrohr 1 zwei achsparallel zur Hauptachse des Druckmittelzylinderrohres 1 verlaufende Befestigungsstege 12a, 12b direkt angeformt, um hieran gegebenenfalls einen Sensor oder ein Ventil oder dergleichen lösbar befestigen zu können. Derartige Befestigungsstege 12a, 12b können auch an anderen Seitenflächen des Druckmittelzylinderrohres 1 vorgesehen werden. Auch der Druckmittelzylinder selbst ist hierüber fixierbar.

Die Erfindung ist nicht beschränkt auf das vorstehend angegebene bevorzugte Ausführungsbeispiel. Es sind vielmehr auch Abwandlungen hiervon denkbar, welche vom Schutzbereich der nachfolgenden Ansprüche Gebrauch machen. Insbesondere ist die vorliegende Erfindung nicht beschränkt auf den in der Zeichnung dargestellten, doppeltwirkenden Druckmittelzylinder mit einer Kolbenstange. Es ist auch denkbar, beidseitig des Kolbens eine Kolbenstange anzubringen oder den Druckmittelzylinder einfachwirkend auszubilden.

### Bezugszeichenliste

- 1: Druckmittelrohr
- 2: Kolbenelement
- 3: Kolbenstange
- 4: Adapterringelement
- 5: Mantelfläche
- 6: Schraube
- 7: Permanentmagnet
- 8: Dichtelement
- 9: Haltering
- 10: Stift
- 11: Bohrung
- 12: Befestigungssteg

## Patentansprüche

1. Druckmittelzylinder mit einer Verdrehsicherung, im wesentlichen bestehend aus einem Druckmittelzylinderrohr (1) mit nicht-kreisförmigem Innenquerschnitt, in dem ein endseitig mit einer Kolbenstange (3) koaxial in Verbindung stehendes Kolbenelement (2) abgedichtet untergebracht ist,
**dadurch gekennzeichnet, dass** das Kolbenelement (2) einen kreisförmigen Querschnitt besitzt und von einem hiermit verbundenen, jedoch bezüglich des Kolbenelements (2) verdrehbaren Adapterringelement (4) mit korrespondierender kreisförmiger innerer Mantelfläche umgeben ist, dessen äußere Mantelfläche (5) korrespondierend zum nicht-kreisförmigen Innenquerschnitt des Druckmittelzylinderrohrs (1) geformt ist, wobei ein lösbares Mittel zum Arretieren des Adapterringelements (4) am Kolbenelement (2) vorgesehen ist, um sowohl eine verdrehgesicherte als auch eine nicht-verdrehgesicherte Variante zu realisieren.

2. Druckmittelzylinder nach Anspruch 1,
**dadurch gekennzeichnet, dass** das Mittel zum Arretieren das Adapterringelements (4) am Kolbenelement (2) nach Art eines Stifts (10) ausgebildet ist, der in eine radiale durch das Kolbenelement (2) sowie das Adapterringelement (4) verlaufende korrespondierende Stiftbohrung steckbar ist, um eine relative Verdrehung des Adapterringelements (4) zum Kolbenelement (2) zu verhindern.

3. Druckmittelzylinder nach Anspruch 2,
**dadurch gekennzeichnet, dass** zum Arretieren des Adapterringelements (4) am Kolbenelement (2) genau zwei Stifte (10', 10") mit einander beabstandet angeordneten korrespondierenden Stiftbohrungen vorgesehen sind.

4. Druckmittelzylinder nach Anspruch 1,
**dadurch gekennzeichnet, dass** das Mittel zum Arretieren das Adapterringelements (4) am Kolbenelement (2) nach Art einer Schraube ausgebildet ist, die in eine Gewindebohrung am Kolbenelement (2) einschraubbar ist, um das Adapterringelement (4) zu klemmen.

5. Druckmittelzylinder nach Anspruch 1,
**dadurch gekennzeichnet, dass** das Adapterringelement (4) über eine nutförmige außenradiale Ausnehmung am Kolbenelement (2) formschlüssig verdrehbar angeordnet ist.

6. Druckmittelzylinder nach Anspruch 1,
**dadurch gekennzeichnet, dass** in dem Adapterringelement (4) mindestens ein Permanentmagnet (7) integriert ist, um eine Detektion der Kolbenstellung mittels eines außen am Druckmittelzylinderrohr (1) angebrachten induktiven Sensors zu gewährleisten.

7. Druckmittelzylinder nach Anspruch 1,
**dadurch gekennzeichnet, dass** im Bereich zwischen dem Kolbenelement (2) und der Innenwandung des Druckmittelzylinderrohrs (1) mindestens ein im wesentlichen ringförmiges Dichtelement (8a, 8b) angeordnet ist, das verdrehbar am Kolbenelement (2) gehalten ist und dynamisch dichtend mit der Innenwandung des Druckmittelzylinderrohrs (1) zusammenwirkt.

8. Druckmittelzylinder nach Anspruch 7,
**dadurch gekennzeichnet, dass** genau zwei auf dem Kolbenelement (2) axial beabstandet angeordnete ringförmige Dichtelemente (8a, 8b) vorgesehen sind, die das Adapterringelement (4) einschließen, und die zur dynamischen Abdichtung gemeinsam eine doppelseitige Lippendichtung bilden.

9. Druckmittelzylinder nach Anspruch 7,
**dadurch gekennzeichnet, dass** eine die Verdrehbarkeit ermöglichende formschlüssige Verbindung des Dichtelements (8a, 8b) am Kolbenelement (2) über einen umlaufenden Haltering (9) oder eine Haltenut am Kolbenelement (2) erfolgt.

10. Druckmittelzylinder nach einem der vorstehenden Ansprüche,
**dadurch gekennzeichnet, dass** das Druckmittelzylinderrohr (1) aus einem extrudierten Hohlprofil aus Kunststoff oder Metall besteht.

11. Druckmittelzylinder nach Anspruch 10,
**dadurch gekennzeichnet, dass** außen am Druckmittelzylinderrohr (1) mindestens ein achsparallel verlaufender Befestigungssteg (12a, 12b) angeformt ist, um hieran einen Sensor oder ein Ventil lösbar zu befestigen.

12. Druckmittelzylinder nach Anspruch 10,
**dadurch gekennzeichnet, dass** das Druckmittelzylinderrohr (1) an den beiden endseitigen Stirnflächen mit mehreren Bohrungen (11) ausgestattet ist, worüber mittels selbstschneidender Schrauben die Befestigung eines Zylinderbodenelements bzw. eines Zylinderdeckelelements erfolgt.

13. Druckmittelzylinder nach einem der vorstehenden Ansprüche,
**dadurch gekennzeichnet, dass** der Adapterring (4) im Spritzgießverfahren aus Kunststoff hergestellt ist.

## Claims

1. A pressure cylinder having an anti-rotation safeguard, essentially comprising a pressure medium tube (1) with a non-circular inner cross-section, in which a piston element (2) coaxially connected to a piston rod (3) at its end is accommodated in a sealing relationship,
**characterized in that** said piston element (2) has a circular cross-section and is surrounded by an adapter ring element (4) connected therewith, however rotatable with respect to the piston element (2), the adapter ring element (4) having a corresponding circular inner lateral surface and having an outer lateral surface (5) formed to as to conform to the non-circular inner cross-section of the pressure cylinder tube (1), wherein a releasable means for locking said adapter ring element (4) on said piston element (2) is provided in order to realize both an anti-rotation secured and a non-anti-rotation secured variant.

2. The pressure cylinder according to claim 1,
**characterized in that** said means for locking said adapter ring element (4) on said piston element (2) is configured as a pin (10) which is insertable in a corresponding pin bore radially extending through said piston element (2) and through said adapter ring element (4) in order to prevent a rotation of said adapter ring element (4) relative to said piston element (2).

3. The pressure cylinder according to claim 2,
**characterized in that**, for locking said adapter ring element (4) on said piston element (2), exactly two pins (10', 10") are provided with pin bores correspondingly spaced.

4. The pressure cylinder according to claim 1,
**characterized in that** said means for locking said adapter ring element (4) on said piston element (2) is configured as a screw which may be screwed in a threaded bore in said piston element (2) in order to clamp said adapter ring element (4).

5. The pressure cylinder according to claim 1,
**characterized in that** said adapter ring element (4) is arranged on said piston element (2) rotatable in positive engagement therewith via an outside, radially extending groove-shaped recess.

6. The pressure cylinder according to claim 1,
**characterized in that** at least one permanent magnet is integrated within said adapter ring element (4) in order to ensure detection of the position of said piston by means of an inductive sensor mounted on the outside of said pressure cylinder tube (1).

7. The pressure cylinder according to claim 1,
**characterized in that** in the area between said piston element (2) and said inner wall of said pressure cylinder tube (1) at least one essentially ring-shaped sealing element (8a, 8b) is positioned which is rotatably held on said piston element (2) and cooperates in a dynamically sealing relationship with the inner wall of said pressure cylinder tube (1).

8. The pressure cylinder according to claim 7,
**characterized in that** exactly two ring-shaped sealing elements (8a, 8b) are provided in an axially spaced relationship on said piston element (2) and that said sealing elements (8a, 8b) enclose said adapter ring element (4) and together form a double-sided lip seal for dynamic sealing.

9. The pressure cylinder according to claim 7,
**characterized in that** a positive connection of said sealing element (8a, 8b) on said piston element (2) ensuring rotatability is realized by a circumferential retaining ring (9) or a retaining groove on said piston element (2).

10. The pressure cylinder according to any one of the preceding claims,
**characterized in that** said pressure cylinder tube (1) is an extruded plastic or metal tubular section.

11. The pressure cylinder according to claim 10,
**characterized in that,** on the outside of said pressure cylinder (1), at least one attachment web (12a, 12b) is formed integrally in an axis-parallel relationship, in order to releasably attach a sensor or a valve thereto.

12. The pressure cylinder according to claim 10,
**characterized in that** said pressure cylinder tube (1) is equipped with a plurality of through holes (11) at both end faces for the purpose of attaching a cylinder base element or a cylinder cover element, respectively, by means of self-tapping screws.

13. The pressure cylinder according to any one of the preceding claims,
**characterized in that** said adapter ring (4) is injection moulded of plastic material.

## Revendications

1. Vérin à fluide sous pression avec dispositif antirotation, comprenant essentiellement un tube de vérin (1) à section transversale intérieure non circulaire, dans lequel est logé avec étanchement un élément formant piston (2) en liaison coaxiale avec une tige de piston (3) du côté extrémité,
**caractérisé en ce que** l'élément formant piston (2) possède une section transversale circulaire et est entouré par un élément formant bague d'adaptation (4) relié à lui-même mais capable de tourner par rapport à l'élément formant piston (2) et présentant une surface enveloppe intérieure correspondante de forme circulaire, dont la surface enveloppe extérieure (5) est formée en correspondance de la section transversale intérieure non circulaire du tube de vérin (1), dans lequel est prévu un moyen libérable pour bloquer l'élément formant bague d'adaptation (4) sur l'élément formant piston (2), afin de réaliser aussi bien une variante avec blocage antirotation, qu'une variante sans blocage antirotation.

2. Vérin à fluide sous pression selon la revendication 1,
**caractérisé en ce que** le moyen pour bloquer l'élément formant bague d'adaptation (4) est réalisé sur l'élément formant piston (2) à la manière d'une tige (10) susceptible d'être enfichée dans un perçage à tige correspondant ménagé radialement à travers l'élément formant piston (2) ainsi qu'à travers l'élément formant bague d'adaptation (4), pour empêcher une rotation relative de l'élément formant bague d'adaptation (4) par rapport à l'élément formant piston (2).

3. Vérin à fluide sous pression selon la revendication 2,
**caractérisé en ce que** pour bloquer l'élément formant bague d'adaptation (4) sur l'élément formant piston (2), il est prévu exactement deux tiges (10', 10") avec des perçages à tige correspondants agencés à distance l'un de l'autre.

4. Vérin à fluide sous pression selon la revendication 1,
**caractérisé en ce que** le moyen pour bloquer l'élément formant bague d'adaptation (4) sur l'élément formant piston (2) est réalisé à la manière d'une vis, que l'on peut visser dans un perçage taraudé sur l'élément formant piston (2), pour coincer l'élément formant bague d'adaptation (4).

5. Vérin à fluide sous pression selon la revendication 1,
**caractérisé en ce que** l'élément formant bague d'adaptation (4) et agencé avec faculté de rotation par coopération de formes via un évidement radial extérieur, en forme de gorge, sur l'élément formant piston (2).

6. Vérin à fluide sous pression selon la revendication 1,
**caractérisé en ce qu'**au moins un aimant permanent (7) est intégré dans l'élément formant bague d'adaptation (4) pour assurer une détection de la position du piston au moyen d'un capteur inductif monté à l'extérieur sur le tube de vérin (1).

7. Vérin à fluide sous pression selon la revendication 1,
**caractérisé en ce que** dans la région entre l'élément formant piston (2) et la paroi intérieure du tube de vérin (1) et agencé au moins un élément d'étanchéité (8a, 8b) sensiblement de forme annulaire, monté avec faculté de rotation sur l'élément formant piston (2), et coopérant de façon dynamique avec étanchement avec la paroi intérieure du tube de vérin (1).

8. Vérin à fluide sous pression selon la revendication 7,
**caractérisé en ce qu'**il est prévu exactement deux éléments d'étanchéité (8a, 8b) annulaires agencés à distance axiale sur l'élément formant piston (2), qui entourent l'élément formant bague d'adaptation (4) et qui forment conjointement un étanchement à lèvres double face pour assurer l'étanchement dynamique.

9. Vérin à fluide sous pression selon la revendication 7,
**caractérisé en ce qu'**une liaison de l'élément d'étanchéité (8a, 8b) avec coopération de formes permettant une faculté de rotation sur l'élément formant piston (2) a lieu au moyen d'une bague de maintien (9) périphérique, ou au moyen d'une gorge de maintien sur l'élément formant piston (2).

10. Vérin à fluide sous pression selon l'une des revendications précédentes,
**caractérisé en ce que** le tube de vérin (1) est constitué par un profilé creux en matière plastique ou en métal.

11. Vérin à fluide de sous pression selon la revendication 10,
**caractérisé en ce qu'**au moins une barrette de fixation (12a, 12b) parallèle à l'axe est conformée à l'extérieur sur le tube de vérin (1), pour fixer sur celui-ci un capteur ou une soupape de façon détachable.

12. Vérin à fluide sous pression selon la revendication 10,
**caractérisé en ce que** le tube de vérin (1) est doté sur ses deux faces frontales terminales de plusieurs perçages (11) au moyen desquels est assurée la fixation d'un élément formant fond de vérin, ou respectivement d'un élément formant couvercle de vérin, au moyen de vis autoforeuses.

13. Vérin à fluide de sous pression selon l'une des revendications précédentes, **caractérisé**
**caractérisé en ce que** la bague d'adaptation (4) est réalisée en matière plastique suivant un procédé de moulage par injection.
